# FASCICULE DE BREVET EUROPEEN

(11) **EP 0 677 252 B1**
(45) Date de publication et mention de la délivrance du brevet: **30.12.1998**
(21) Numéro de dépôt: 95810207.1
(22) Date de dépôt: 28.03.1995
(51) Int. Cl.: A43B 5/04

(54) **Chaussure de ski en matière plastique**
Schischuh aus Kunststoff
Plastic skiboot

(30) Priorité: 14.04.1994 CH 1124/94; 14.06.1994 FR 9407500
(43) Date de publication de la demande: 18.10.1995
(73) Titulaire: LANGE INTERNATIONAL S.A., CH-1700 Fribourg (CH)
(72) Inventeur: Mattiuzzo, Mario, I-31100 Treviso (IT)
(74) Mandataire: Meylan, Robert Maurice

(56) Documents cités:
- EP-A- 0 430 821
- FR-A- 2 653 310

## Description

La présente invention a pour objet une chaussure de ski en matière plastique comprenant essentiellement une coque entourant le pied et le talon, une tige en forme de collier articulé relativement à la coque, des moyens de serrage du collier autour de la jambe et une armature rigide fixèe au collier et destinée à assurer un bon transfert des mouvements de la jambe au ski.

Lors de la pratique du ski, il est important que les mouvements de la jambe soient transmis totalement et de façon précise aux skis et inversement, de manière à assurer un parfait contrôle du ski, notamment une bonne prise ou reprise de carre, la chaussure jouant en quelque sorte le rôle d'interface entre la jambe et le ski. Or, la matière plastique constituant la chaussure, en particulier le collier, ne présente pas une rigidité suffisante pour remplir parfaitement ce rôle d'interface.

Du document US 4 085 528, on connaît une chaussure en matière thermoplastique comportant une coque et un collier relié à la coque par une armature en U constitué d'une tige d'acier de section circulaire présentant deux branches s'étendant de part et d'autre de la partie postérieure du collier, ces branches étant ensuite coudées obliquement vers l'avant pour venir s'encastrer dans deux pièces solidaires de la coque.

Dans le document EP-A-0 430 821 du demandeur est par ailleurs décrite une chaussure de ski comportant une armature constituée d'un cavalier rigide en forme de gouttière ajourée s'étendant le long du dos du collier, verrouille sur le collier et presentant deux branches latérales par lesquelles le cavalier est articulé sur la coque avec le collier.

Le document FR-A-2 653 310 du demandeur décrit une chaussure de ski à entrée arrière, c'est-à-dire dont la tige est constituée d'une manchette avant et d'une manchette arrière toutes deux articulées sur la coque, comportant deux cavaliers rigides articulés sur la coque, de chaque côté de la chaussure, sur la semelle ou aux points d'articulation des manchettes, et s'étendant le long des manchettes, de chaque côté de la chaussure.

Du document EP-A-0 582 551 du demandeur, on connaît en outre une chaussure de ski munie d'une armature comportant une partie en forme d'arceau intégrée au talon, une partie médiane s'étendant le long du collier et un arceau s'étendant de la partie médiane de chaque côté du collier.

Grâce aux armatures, toutes ces chaussures présentent une bonne rigidité. La présence des armatures est toutefois accompagnée d'un inconvénient qui réside dans le fait que lors d'une prise de carre sur le côté extérieur du ski, comme ceci peut se produire sur le ski intérieur lors d'un virage pris à vitesse élevée et qui constitue une faute de carre, la rigidité de la chaussure tend à maintenir cette prise de carre en provoquant la sortie de la trajectoire voulue ce qui se traduit souvent par une chute, alors qu'une certaine souplesse de la chaussure dans cette direction aurait permis, en minimisant l'influence de cet appui, de rattraper la faute de carre.

La présente invention a pour but de réaliser une chaussure à armature obviant ces inconvénients.

La chaussure de ski selon l'invention est caractérisée en ce que l'armature est asymétrique relativement au plan au moins approximativement vertical contenant l'axe du collier et s'étendant du talon à l'extrémité avant de la chaussure, qu'elle s'étend le long du dos du collier et, dans sa partie supérieure, principalement sur le côté interne de la chaussure.

Une telle chaussure présente une rigidité différenciée du côté intérieur et du côté extérieur, la rigidité du côté intérieur étant supérieure à la rigidité du côté extérieur. Une telle chaussure assure un parfait contrôle des skis lors d'une prise de carre correcte sur le côté intérieur du ski, mais permet, en raison de la souplesse relative du côté extérieur de la chaussure, de rattraper une faute de carre, c'est-à-dire une prise de carre sur le côté extérieur du ski.

Les armatures connues ont en outre pour effet d'augmenter la largeur hors toute de la chaussure, en particulier du côté intérieur de la chaussure. Une telle augmentation de la largeur des chaussures peut amener les chaussures à se toucher lors d'un virage, ce qui peut également provoquer une chute.

De manière à obvier cet inconvénient, l'armature de la chaussure selon l'invention s'étend, de préférence, en arrière des points d'articulation du collier de manière à ne pas augmenter la largeur hors toute de la chaussure. L'armature ne risque donc pas de gêner les déplacements relatifs des chaussures lors des changements de direction, ni de buter contre des piquets de slalom.

D'autres modes particuliers de réalisation selon l'invention sont indiqués dans les revendications dependantes 3 - 12.

Le dessin annexé représente, à titre d'exemple, quatre formes d'exécution de l'invention.
La figure 1 est une vue de trois quart, côté interne, d'une chaussure équipée d'une armature selon une première forme d'exécution.
La figure 2 représente l'armature équipant la chaussure représentée à la figure 1.
La figure 3 représente une deuxième forme d'exécution de l'armature.
La figure 4 représente une troisième forme d'exécution de l'armature.
La figure 5 est une vue en coupe selon V-V de la figure 4.
La figure 6 représente une quatrième forme d'exécution de l'armature.
La figure 7 est une vue en coupe selon VII-VII de la figure 6.

La chaussure de ski représentée à la figure 1 est constituée d'une coque 1 en matière plastique entourant le pied et le talon et d'une tige 2 en forme de collier articulé sur la coque 1, de chaque côté de celle-ci, au niveau de la malléole, au moyen de deux rivets tels que le rivet 3. La coque 1, à volume variable, et le collier 2 sont équipés d'au moins une boucle de fermeture et de serrage telle que la boucle 6 dont on voit la dentière sur le dessin.

Le collier 2 est muni d'une armature extérieure 4 en métal ou en plastique dur, qui présente une partie ascendante 41 s'étendant le long du dos du collier 2, légèrement recourbée en direction du côté intérieur de la chaussure et fixée sur ce côté intérieur de la chaussure, dans sa partie inférieure par une patte 42 fixée au collier 2 au moyen d'un rivet 5 et, dans sa partie supérieure, par une patte 43 jouxtant le bord supérieur du collier 2. La patte 43 est fixée par exemple par collage. L'armature 4 est en outre prolongée vers le haut par une languette 44 servant d'appui arrière pour la jambe. L'armature 4 est donc asymétrique relativement au plan au moins approximativement vertical contenant l'axe a du collier 2 et s'étendant du talon à l'extrémité avant de la chaussure.

La présence et la forme de l'armature 4 assurent une bonne transmission des efforts latéraux de la jambe sur la patte 43 en direction de l'articulation 3 du collier 2 sur la coque, c'est-à-dire en direction de la semelle de la chaussure. Il existe certes un espace entre l'extrémité de la patte 42 et l'articulation 3 qui est dépourvu d'armature, mais cet espace est court et présente très peu de flexibilité, d'autant plus qu'il se situe dans une zone où l'on peut avoir une forte épaisseur. Son effet est négligeable sur la transmission directe des efforts latéraux de la jambe à la semelle. L'interruption de la patte en arrière de l'articulation 3 a par contre pour avantage de ne pas créer une surépaisseur à l'endroit de cette articulation, surépaisseur qui augmenterait la largeur hors toute de la chaussure.

Le côté extérieur de la chaussure, qui est le côté caché sur le dessin, est exempt d'armature et conserve ainsi une certaine souplesse.

Il est toutefois possible d'assurer une meilleure fixation de la partie inférieure de l'armature en munissant cette partie inférieure d'une seconde patte fixée sur le côté extérieur de la chaussure. Une telle forme d'exécution est représentée à la figure 3, dans laquelle on distingue la patte supplémentaire 45', les autres parties 41', 42', 43' et 44' de l'armature étant identiques aux parties correspondantes 41 à 44 de la première forme d'exécution.

L'armature peut être utilisée pour supporter la sangle dont est équipé généralement ce type de chaussure dans la partie supérieure du collier pour retenir le chausson intérieur en appui avant.

L'armature peut également supporter une boucle de fermeture et de serrage du collier.

De manière à mieux maîtriser l'effet de l'armature, c'est-à-dire d'assurer la transmission des forces de la jambe au ski sans trop augmenter la rigidité du collier, ce qui rendrait la chaussure inconfortable, il est avantageux d'utiliser une armature présentant une rigidité différenciée, c'est-à-dire des zones plus ou moins rigides. Ceci peut être obtenu en modifiant localement l'épaisseur de l'armature, mais il est préférable d'avoir une armature d'épaisseur sensiblement constante. Pour obtenir une armature d'épaisseur constante et de rigidité différenciée, on associe deux matériaux de rigidités différentes. Une première forme d'exécution d'une telle armature est représentée aux figures 4 et 5.

La forme générale de cette armature 70 est analogue à celle représentée à la figure 1. On y retrouve des pattes 72 et 73 correspondant aux pattes 42 et 43 et une languette d'appui 74 correspondant à la languette d'appui 44. Cette armature est d'épaisseur uniforme et elle est constitue de deux matériaux A et B de rigidités différentes. Le matériau A est relativement rigide. Il est constitué par exemple de polyuréthanne chargé de fibres de verre ou d'un matériau composite à base de fibres de verre ou de fibres de carbone ou de KEVLAR (marque déposée), ces fibres étant chargées de résine, de préférence de résine époxy, ou encore de polyamide 11, éventuellement chargé de fibres de verre. Le matériau B est relativement souple et il est constitué par exemple de polyuréthanne ou de PEBAX (marque déposée). Le matériau rigide A s'étend dans toute l'armature à l'exception d'une zone marginale 80 constituée exclusivement du matériau souple B. L'armature présente des zones 81, 82, 83, 84, 85 dans lesquelles le matériau rigide A occupe toute l'épaisseur uniforme de l'armature. La zone 81 s'étend dans la languette d'appui 74. Les zones 82, 83, 84 et 85 assurent une rigidité contrôlée pour la transmission de l'appui latéral. Hors de ces zones 81 à 85, le matériau rigide A présente une épaisseur sensiblement inférieure, par exemple égale à environ la moitié de l'épaisseur totale de l'armature et s'étend dans la zone médiane de cette épaisseur, comme ceci est visible à la figure 5. De chaque côté de cette paroi médiane, la différence d'épaisseur est compensée par le matériau souple B.

L'armature 70 présente un trou 8 dans la languette 74 pour le passage d'un rivet de fixation au collier et des amorces de trous 9 et 10 dans la face interne de la partie inférieure pour la fixation de cette partie au collier au moyen de rivets. Les trous 9 et 10 sont prévus dans une partie de l'armature constituée uniquement du matériau souple B. Dans les chaussures de compétition les rivets pourraient traverser également la coque de manière à assurer encore une meilleure transmission des efforts de la jambe au ski. Si l'armature est fixée par collage les trous 9 et 10 ne sont pas perforés. Dans l'exemple représenté, l'armature présente en outre un trou 11 pour l'accès à un dispositif de réglage.

L'armature 70 peut être réalisée par surmoulage ou par le procédé de bi-injection.

L'armature 70' représentée aux figures 6 et 7 ne se distingue pas extérieurement de l'armature 70. Elle n'en diffère que par le fait que dans les zones où le matériau rigide A n'occupe qu'une partie de l'épaisseur de l'armature, le matériau rigide A forme la paroi intérieure de l'armature, tandis que le matériau souple B forme la paroi extérieure de l'armature.

## Revendications

1. Chaussure de ski en matière plastique comprenant essentiellement une coque (1) entourant le pied et le talon, une tige (2) en forme de collier articulé relativement à la coque, des moyens de serrage (6) du collier autour de la jambe et une armature rigide (4; 4'; 70; 70') fixée au collier et destinée à assurer un bon transfert des mouvements de la jambe au ski, caractérisée en ce que l'armature (4; 4'; 70; 70') est asymétrique relativement au plan au moins approximativement vertical contenant l'axe (a) du collier et s'étendant du talon à l'extrémité avant de la chaussure et qu'elle s'étend le long du dos du collier et, dans sa partie supérieure (43; 73), principalement sur le côté interne de la chaussure.

2. Chaussure de ski selon la revendication 1, caractérisée en ce que, dans sa partie inférieure (42; 42', 45'; 72), l'armature s'étend au moins du côté interne du collier, en arrière des points d'articulation (3) du collier, de manière à ne pas augmenter la largeur hors toute de la chaussure.

3. Chaussure selon la revendication 1 ou 2, caractérisée en ce que, au moins dans sa partie supérieure, l'armature s'étend exclusivement sur le côté interne de la chaussure.

4. Chaussure de ski selon l'une des revendications 1 à 3, caractérisée en ce que l'armature (4, 4'; 70; 70') est prolongée vers le haut, à sa partie supérieure, par une languette d'appui arrière (44; 44'; 74).

5. Chaussure de ski selon l'une des revendications 1 à 4, caractérisée en ce que la partie inférieure de l'armature (42', 45') s'étend des deux côtés du collier.

6. Chaussure selon l'une quelconque des revendications 1 à 5, caractérisée en ce que l'armature (70; 70') présente des zones de rigidités différentes.

7. Chaussure selon la revendication 6, caractérisée en ce que l'armature (70; 70') présente une épaisseur sensiblement uniforme et qu'elle est constituée de deux matériaux de rigidités différentes (A, B).

8. Chaussure selon la revendication 7, caractérisée en ce que le matériau de plus grande rigidité (A) présente des zones d'épaisseur égale à l'épaisseur totale de l'armature et des zones de moindre épaisseur où la différence d'épaisseur est compensée par le matériau de moindre rigidité (B).

9. Chaussure selon la revendication 8, caractérisée en ce que l'armature (70; 70') présente une partie marginale (80) constituée uniquement de matériau de moindre rigidité (B).

10. Chaussure selon la revendication 9, caractérisée en ce que la partie inférieure (72) de l'armature est fixée au collier par au moins un rivet (5) traversant exclusivement le matériau de moindre rigidité (B).

11. Chaussure selon la revendication 10, caractérisée en ce que le rivet, respectivement les rivets (5), traversentseulement le collier.

12. Chaussure selon la revendication 12, caractérisée en ce que le rivet, respectivement les rivets (5), traversentégalement la coque (1).

## Claims

1. Ski boot made of plastic material comprising essentially a shell (1) surrounding the foot and the heel, a rod (2) in the form of a collar articulated relative to the shell, means of tightening (6) the collar around the leg and a rigid reinforcement (4; 4'; 70; 70') fixed to the collar and intended to ensure a good transfer of the movements of the leg to the ski, characterized in that the reinforcement (4; 4'; 70; 70') is asymmetrical relative to the at least approximately vertical plane containing the axis (a) of the collar and extending from the heel to the front end of the boot and that it extends along the back of the collar and, in its upper part (43; 73), mainly on the inner side of the boot.

2. Ski boot according to claim 1, characterized in that, in its lower part (42; 42', 45'; 72), the reinforcement extends at least on the inner side of the collar, at the rear of the articulation points (3) of the collar so as not to increase the overall width of the boot.

3. Boot according to claim 1 or 2, characterized in that, at least in its upper part, the reinforcement extends exclusively on the inner side of the boot.

4. Ski boot according to one of claims 1 to 3, characterized in that the reinforcement (4, 4'; 70; 70') is prolonged towards the top, in its upper part, by a rear support tongue (44; 44'; 74).

5. Ski boot according to one of claims 1 to 4, characterized in that the lower part of the reinforcement (42', 45') extends on both sides of the collar.

6. Boot according to any one of claims 1 to 5, characterized in that the reinforcement (70; 70') has zones of different rigidity.

7. Boot according to claim 6, characterized in that the reinforcement (70; 70') has an essentially uniform thickness and that it is constituted by two materials of different rigidity (A, B).

8. Boot according to claim 7, characterized in that the material of greater rigidity (A) has zones of a thickness equal to the total thickness of the reinforcement and zones of smaller thickness where the difference in thickness is compensated by the material of lower rigidity (B).

9. Boot according to claim 8, characterized in that the reinforcement (70; 70') has a marginal part (80) constituted uniquely by material of lower rigidity (B).

10. Boot according to claim 9, characterized in that the lower part (72) of the reinforcement is fixed to the collar by at least one rivet (5) passing only through the material of lower rigidity (B).

11. Boot according to claim 10, characterized in that the rivet, or rivets (5) respectively, pass(es) through only the collar.

12. Boot according to claim 12, characterized in that the rivet, or rivets (5) respectively, also pass(es) through the shell (1).

## Patentansprüche

1. Schischuh aus Kunststoff, der im wesentlichen eine den Fuss und die Ferse umgebende Schale (1), einen relativ zur Schale gelenkigen, gamaschenförmigen Schaft (2), Mittel zum Spannen des Schafts um das Bein sowie ein starres Beschlagteil (4; 4'; 70; 70') aufweist, das am Schaft befestigt und dazu bestimmt ist, eine gute Übertragung der Bewegung des Beins auf den Schi zu gewährleisten, dadurch gekennzeichnet, dass das Beschlagteil (4; 4'; 70; 70') bezüglich der wenigstens näherungsweise vertikalen Ebene, welche die Achse (a) des Schafts enthält und sich von der Ferse zum vorderen Ende des Schuhs erstreckt, asymmetrisch ist und dass es sich längs des Schaftrückens und in seinem oberen Bereich (43; 73) hauptsächlich auf der Innenseite des Schuhs erstreckt.

2. Schischuh nach Anspruch 1, dadurch gekennzeichnet, dass sich das Beschlagteil in seinem unteren Bereich (42; 42', 45'; 72) wenigstens auf der Schaftinnenseite, hinter den Gelenkpunkten (3) des Schafts, angeordnet ist, dass die Gesamtbreite des Schuhs nicht vergrössert wird.

3. Schischuh nach Anspruch 1 oder 2, dadurch gekennzeichnet, dass sich das Beschlagteil wenigstens in seinem oberen Bereich ausschliesslich auf der Innenseite des Schuhs erstreckt.

4. Schischuh nach einem der Ansprüche 1 bis 4, dadurch gekennzeichnet, dass das Beschlagteil (4, 4'; 70, 70')) an seinem oberen Teil nach oben durch eine hintere Stützzunge (44; 44'; 74) verlängert ist.

5. Schischuh nach einem der Ansprèche 1 bis 4, dadurch gekennzeichnet, dass sich der untere Bereich des Beschlagteils (42', 45') auf beiden Seiten des Schafts erstreckt.

6. Schischuh nach einem der Ansprèche 1 bis 5, dadurch gekennzeichnet, dass das Beschlagteil (70; 70') Zonen unterschiedlicher Starrheit aufweist.

7. Schischuh nach Anspruch 6, dadurch gekennzeichnet, dass das Beschlagteil (70 ; 70') eine im wesentlichen gleichförmige Dicke hat und dass es aus zwei Materialien unterschiedlicher Starrheit besteht (A, B).

8. Schischuh nach Anspruch 7, dadurch gekennzeichnet, dass das Material grösserer Starrheit (A) Zonen, deren Dicke gleich der Gesamtdicke des Beschlagteils ist, und Zonen geringerer Dicke aufweist, in denen der Dickenunterschied durch das Material geringerer Starrheit ausgeglichen ist.

9. Schischuh nach Anspruch 8, dadurch gekennzeichnet, dass das Beschlagteil (70; 70') einen nur aus Material geringerer Starrheit bestehenden Randbereich aufweist.

10. Schischuh nach Anspruch 9, dadurch gekennzeichnet, dass der untere Bereich des Beschlagteils (72) mittels wenigstens eines Niets (5), der ausschliesslich das Material geringerer Starrheit durchquert, am Schaft befestigt ist.

11. Schischuh nach Anspruch 10, dadurch gekennzeichnet, dass der Niet bzw. die Nieten (5) nur den Schaft durchqueren.

12. Schischuh nach Anspruch 10, dadurch gekennzeichnet, dass der Niet bzw. die Nieten (5) auch die Schale (1)durchqueren.
